# FASCICULE DE BREVET EUROPEEN

(11) **EP 3 282 323 B1**
(45) Date de publication et mention de la délivrance du brevet: **19.07.2023**
(21) Numéro de dépôt: 16184114.3
(22) Date de dépôt: 12.08.2016
(51) Int. Cl.: G04B 3/00, G04B 3/04, G04B 19/28

(54) **PIECE D'HORLOGERIE AVEC POUSSOIR ESCAMOTABLE**
UHR MIT VERSENKBARER DRUCKTASTE
TIMEPIECE WITH RETRACTABLE PUSH BUTTON

(43) Date de publication de la demande: 14.02.2018
(73) Titulaire: Omega SA, 2502 Bienne (CH)
(72) Inventeur: Kissling, Gregory, 2520 La Neuveville (CH); Baebler, Jean, 3073 Gümligen (CH); Silvant, Olivier, 2532 Macolin (CH); Briswalter, Sébastien, 68480 Pfetterhouse (FR)
(74) Mandataire: ICB SA

(56) Documents cités:
- EP-A2- 1 582 945
- CH-A- 316 833
- CH-A1- 700 535
- JP-A- 2015 068 778

## Description

### OBJET DE L'INVENTION

La présente invention se rapporte à une pièce d'horlogerie munie d'un mécanisme permettant d'escamoter un organe d'actionnement, et, en particulier, un poussoir de chronographe, lorsqu'il n'est pas en fonction.

### ARRIÈRE-PLAN TECHNOLOGIQUE ET ÉTAT DE LA TECHNIQUE

Pour éviter les déclenchements intempestifs des chronographes de montres ainsi que des dégâts aux organes de commande associés tels que les poussoirs, il est préférable de masquer ces derniers tant que l'utilisateur n'en fait pas usage. A cet effet, différents systèmes sont proposés. Il existe des caches solidaires de la lunette tournante comme décrit dans le document CH 567 300 où la lunette est munie d'une portée qui en fonction du placement angulaire de la lunette vient respectivement recouvrir ou pas les poussoirs. Ces systèmes ont pour désavantage d'être encombrants et peu esthétiques. Il existe également des systèmes avec poussoirs escamotables tels que décrits dans le document EP 1 582 945 où le déplacement du poussoir entre une position escamotée et une position déployée est lié au déplacement angulaire d'une paroi solidaire de la lunette. Dans cette invention, la paroi recouvre et comprime le poussoir vers l'intérieur du boîtier lorsqu'elle est en regard du poussoir et inversement le libère en position extérieure prête à l'usage lorsque la paroi n'est pas en vis-à-vis. Ce système présente comme désavantage qu'un frottement, d'autant plus marqué en présence de poussières, s'établit constamment entre la surface extérieure du poussoir et la paroi de la lunette lors du mouvement de rotation de la lunette. A la longue, des rainures inesthétiques vont se creuser sur une partie du poussoir qui est visible à l'œil de l'utilisateur lorsque le poussoir est en position déployée.

D'autres exemples de pièces d'horlogerie comportant des organes de commande escamotables par des lunettes tournantes sont décrits dans les documents CH316833A, JP2015068778A et CH700535A1.

### RÉSUMÉ DE L'INVENTION

La présente invention a pour but de pallier aux inconvénients de l'état de la technique en réalisant une pièce d'horlogerie munie d'un mécanisme d'escamotage ne nécessitant pas de mouvement relatif entre la surface extérieure visible du poussoir et la pièce coopérant avec ce dernier lors de l'escamotage.

A cette fin, une pièce d'horlogerie selon la revendication 1 annexée est proposée et des formes d'exécution particulières sont reprises dans les revendications dépendantes.

### BRÈVE DESCRIPTION DES FIGURES

Les caractéristiques et avantages de la présente invention apparaîtront à la lecture de la description détaillée ci-dessous faisant référence aux figures suivantes.
Les figures 1 à 5 représentent différentes vues de la montre avec les poussoirs escamotés selon l'invention. Les figures 1 et 2 représentent respectivement une vue en perspective et une vue du dessus de la montre. La figure 3 est une demi-coupe transversale. Les figures 4 et 5 sont respectivement des vues en coupe selon l'axe A-A et l'axe B-B de la figure 2.
Les figures 6 à 10 correspondent respectivement aux figures 1 à 5 ci-dessus mais avec les poussoirs déployés selon l'invention.
Les figures 11 à 14 correspondent respectivement aux figures 2 à 5 ci-dessus mais avec les poussoirs en fonction, c'est-à-dire actionnés par l'utilisateur pour déclencher la fonction requise, selon l'invention.
Les figures 15 et 16 sont respectivement une vue latérale et une vue en perspective du capot du poussoir selon l'invention.
La figure 17 est une vue en perspective du poussoir selon l'invention.

### DESCRIPTION DÉTAILLÉE DE L'INVENTION

La présente invention se rapporte à une pièce d'horlogerie du type montre-bracelet munie d'un ou de plusieurs poussoirs destinés à actionner une fonction telle que, par exemple, une fonction de chronographe. Selon l'invention, la montre-bracelet est munie de moyens pour escamoter les poussoirs lorsqu'ils ne sont pas en fonction.

La montre-bracelet 1 visible entre autres aux figures 1 et 2 comporte une lunette tournante bidirectionnelle 2 montée à rotation sur une carrure 6 de manière classique. Dans l'exemple représenté, la lunette 2 comprend une portée cylindrique intérieure 2a ajustée sur une portée cylindrique extérieure 6a de la carrure pour assurer un guidage en rotation de la lunette sur la carrure 6 (voir figure 4). La retenue axiale de la lunette 2 sur la carrure est assurée par une bague 3 disposée dans un logement L formé partiellement dans la portée cylindrique intérieure 2a la lunette et dans la portée cylindrique extérieure 6a de la carrure lorsque la lunette est en place sur la carrure. Plus précisément, le logement L est formé par des gorges annulaires radiales ménagées respectivement dans la portée cylindrique intérieure la lunette et dans la portée cylindrique extérieure de la carrure en regard l'une de l'autre, la bague étant montée dans ce logement de façon à ce qu'elle s'étende en position montée à la fois dans la gorge de la lunette et dans la gorge de la carrure. La carrure 6 comprend à sa surface périphérique supérieure des graduations et, par exemple, des graduations fixes d'un tachymètre. L'organe d'actionnement de la fonction à déclencher comporte un capot 8 abritant un poussoir 12 représenté en détail à la figure 17. Le poussoir 12 comprend classiquement une tête d'actionnement 12a fixée à une extrémité d'une tige 15 guidée en translation et rappelée par un ressort 13 dans un tube 16 vissé de manière étanche dans la carrure 6. Comme montré, entre autres, aux figures 4 et 5, l'extrémité opposée de la tige 15 s'étendant à l'intérieur de la carrure est destinée à coopérer avec un organe de commande 4 de la fonction à actionner associé au poussoir 12.

Selon l'invention, le capot 8 est monté mobile et peut adopter respectivement une position déployée extérieure à la carrure 6, une position escamotée intérieure à la carrure 6, et une position fonctionnelle également intérieure à la carrure mais présentant un débattement à l'intérieur de la carrure plus important que pour la position escamotée. Le capot 8 est monté pivotant comme représenté aux figures 1 à 16.

Dans l'exemple illustré, le capot 8 est monté pivotant autour d'un axe 9 solidaire de la carrure 6. De préférence, le capot 8 s'étend dans un dégagement de la carrure. Une première position illustrée aux figures 1 à 5 est la position escamotée où le capot 8 est logé dans le dégagement et sa surface supérieure affleure au niveau de la surface extérieure de la carrure 6 pour des raisons esthétiques et pour éviter tout accrochage. Une seconde position est la position déployée où le capot 8 libre de se déplacer pivote vers l'extérieur de la carrure 6 (figures 6 à 10). De cette position découle la position fonctionnelle où, suite à l'actionnement par l'utilisateur, le capot 8 pivote vers l'intérieur de la carrure 6 pour déclencher la fonction associée (figures 11 à 14).

Selon l'invention, le déplacement du capot entre la position escamotée et la position déployée est couplé au déplacement angulaire de la lunette 2. Le capot 8 et la lunette 2 ont un profil particulier qui assure la coopération entre ces deux pièces comme il sera décrit ci-dessous.

Le capot 8 visible en détail aux figures 15 et 16 est surmonté par la surface d'appui 10 actionnable par le doigt d'un utilisateur. Il comporte sur une face latérale un épaulement 11 qui est distinct de la surface d'appui 10 et forme une surface de guidage présentant un profil en arc de cercle, coopérant avec la lunette 2 lors de rotation de celle-ci. A cet effet, la lunette 2 comporte sur une partie de son périmètre une partie en jupe définissant des rebords 5 faisant saillie vers le fond de la montre-bracelet et se déplaçant sur la surface de guidage des différents capots (figures 3 à 5). Ces rebords 5 en arc de cercle disposés à intervalle sur le périmètre de la lunette s'étendent autour de la surface latérale externe de la carrure 6 au-dessus des cornes 7 de la carrure.

Les rebords 5 sont agencés sur le périmètre de la lunette de manière à ce qu'en position neutre de la lunette, ils soient en vis-vis des capots 8 afin de coopérer avec les épaulements 11 comme illustré à la figure 3. Dans cette configuration, chaque capot 8 est maintenu en position escamotée par un rebord 5 prenant appui sur son épaulement 11. Lors de la rotation de la lunette d'un angle donné qui est fonction de la longueur des rebords et de l'intervalle entre les rebords, ces derniers ne sont plus en contact avec le capot 8 comme montré à la figure 8. Dès lors, le capot 8 sous l'effet du ressort 13 du poussoir 12 pivote vers l'extérieur de la carrure 6 (figures 8 à 10). Le déploiement maximum du capot 8 vers l'extérieur est limité par sa paroi extérieure latérale du côté de son axe de pivotement 9 qui vient en butée contre une surface latérale du dégagement de la carrure 6 dans lequel est monté le capot 8 comme montré à la figure 8. Le capot est ainsi en position déployée et peut être actionné par l'utilisateur. En fonction, le capot 8 pivote vers l'intérieur de la carrure 6 avec un débattement maximum qui est limité par le déplacement du poussoir 12 butant sur le tube 16 fixe entourant la tige 15 du poussoir (figures 11 à 14).

Chaque épaulement 11 offre une surface de guidage dessinée pour faciliter l'engagement du rebord sur l'épaulement lorsque le capot 8 bascule de la position déployée de la figure 8 à la position escamotée de la figure 3. Pour faciliter cet engagement, l'épaulement 11 doit se présenter de biais par rapport à la lunette 2 lorsque le capot 8 est en position déployée. Cette configuration de biais peut être induite par le pivotement comme illustré à la figure 8.

De préférence, des moyens de verrouillage sont prévus pour que l'utilisateur ne puisse pas actionner l'organe de commande par pression sur la surface d'appui lorsque le capot 8 est en position escamotée. Les moyens de verrouillage non représentés peuvent comporter une butée solidaire de la lunette ou de la carrure limitant le débattement du capot vers l'intérieur de la carrure. En outre, pour éviter que la lunette ne se déplace librement en dehors de positions angulaires déterminées correspondant aux positions escamotée et déployée du capot, la montre est munie de moyens de blocage de type connu comme des billes à ressort. La montre comporte en outre des moyens pour limiter le déplacement angulaire de la lunette afin d'éviter que lorsque le capot est déployé, une rotation de la lunette dans le mauvais sens ne détériore les capots et les rebords. Par exemple, les moyens peuvent être des butées montées sur la carrure coopérant avec la lunette.

A titre illustratif, la présente invention a été décrite pour une montre-bracelet comportant deux poussoirs avec des axes respectifs disposés à +28° et -28° par rapport à la position de 3 heures, un déplacement angulaire de 30° de la lunette entraînant un changement de position des poussoirs. Il va de soi que d'autres configurations sont couvertes par la présente invention. De même, dans l'exemple illustré, les capots pivotent simultanément vers l'extérieur de la carrure dans le sens antihoraire lors de la rotation antihoraire de la lunette. Inversement, les axes de pivotement peuvent être agencés pour que les capots se déploient dans le sens horaire lors de la rotation horaire de la lunette.

Pour finir, on précisera, en ce qui concerne le capot 8 du poussoir, que l'épaulement peut être ménagé dans le capot ou formé en rapportant une pièce sur un capot de poussoir conventionnel comme montré à la figure 16. Aussi, le capot et le poussoir peuvent former deux pièces distinctes comme dans l'exemple illustré ou former un seul élément.

### AVANTAGES DE L'INVENTION

Grâce au mécanisme d'escamotage selon l'invention, la surface d'appui du capot 8 n'est pas soumise à des frottements lors du déplacement angulaire de la lunette 2. Seul l'épaulement qui n'est pas visible depuis l'extérieur de la carrure lorsque le poussoir est escamoté coopère avec la lunette et est donc susceptible de se griffer. Il s'ensuit que le capot du poussoir ne subit pas d'usure excessive liée à l'utilisation du poussoir. Ainsi, seule la pièce formant l'épaulement peut être réalisée dans un matériau résistant à l'usure, ce dernier pouvant, par exemple, être une céramique ou tout autre matériau ayant une résistance à l'usure analogue.

Dans l'exemple décrit ci-dessus, la lunette est actionnée en rotation directement manuellement par l'utilisateur, mais il va de soi que selon une variante non représentée, on peut prévoir que la lunette soit mise en rotation par un mécanisme du type poussoir et leviers ou par un mécanisme à molette relié cinématiquement à la lunette via une roue dentée ou analogue.

### Légende

- (1): Pièce d'horlogerie et, en particulier, montre-bracelet
- (2): Lunette
(2a) Portée cylindrique intérieure de la lunette
- (3): Bague
- (4): Organe de commande de la fonction à actionner
- (5): Rebord de la lunette
- (6): Carrure
(6a) Portée cylindrique extérieure de la carrure
- (7): Corne de la carrure
- (8): Capot du poussoir
- (9): Axe de pivotement du capot
- (10): Surface d'appui du capot
- (11): Epaulement, aussi appelé surface de guidage, du capot
- (12): Poussoir, aussi appelé organe d'actionnement
(12a) Tête d'actionnement du poussoir
- (13): Ressort du poussoir
- (14): Butée et, en particulier, écrou du poussoir
- (15): Tige du poussoir
- (16): Tube
- (L): Logement

## Revendications

1. Pièce d'horlogerie (1) comprenant une carrure (6), une lunette (2) montée rotative sur la carrure (6) et un organe d'actionnement (12) comprenant un capot (8) pouvant adopter une position escamotée et une position déployée par rapport à la carrure (6), ledit capot (8) étant muni d'une surface d'appui (10) actionnable par un doigt d'un utilisateur et comportant un épaulement (11) distinct de la surface d'appui (10), ledit épaulement (11) étant destiné à coopérer avec la lunette (2) lorsque le capot (8) est en position escamotée, **caractérisée en ce que** le capot est monté pivotant sur la carrure, et **en ce que** l'épaulement (11) forme une surface de guidage comportant un profil en arc de cercle agencé pour coopérer avec la lunette (2) lors de la rotation de celle-ci pour passer de la position déployée à la position escamotée.

2. Pièce d'horlogerie (1) selon la revendication 1, configurée pour qu'en position escamotée, la surface d'appui (10) affleure au niveau d'une surface latérale externe de la carrure (6).

3. Pièce d'horlogerie (1) selon la revendication 1 ou 2, configurée pour que le déplacement entre la position escamotée et la position déployée du capot (8) soit couplé au déplacement angulaire de la lunette (2), ladite lunette (2) étant pourvue d'un rebord (5) en arc de cercle disposé sur une partie de son périmètre et destiné à coopérer avec l'épaulement (11) lorsque le capot (8) adopte la position escamotée.

4. Pièce d'horlogerie (1) selon la revendication 3, dans laquelle ledit rebord (5) couvre une partie d'une surface latérale externe de la carrure (6) jusqu'à hauteur des cornes (7) de la carrure (6).

5. Pièce d'horlogerie (1) selon l'une quelconque des revendications précédentes, configurée pour qu'après actionnement dudit organe (12) par pression sur la surface d'appui (10), le capot (8) adopte une position qui est distincte de la position escamotée et dans laquelle le capot (8) se positionne à l'intérieur de la carrure (6).

6. Pièce d'horlogerie (1) selon la revendication 1, dans laquelle, l'axe de pivotement (9) du capot (8) est agencé pour que, lors du déplacement entre la position escamotée et la position déployée, la lunette (2) et le capot (8) se déplacent angulairement selon un même sens qu'il soit horaire ou antihoraire.

7. Pièce d'horlogerie (1) selon l'une quelconque des revendications précédentes, comportant des moyens pour verrouiller l'organe d'actionnement (12) lorsque le capot (8) est en position escamotée.

8. Pièce d'horlogerie (1) selon l'une quelconque des revendications précédentes, dans laquelle l'épaulement (11) est agencé pour que, lorsque le capot (8) est en position déployée, il se présente de biais par rapport à la lunette (2) avec une extrémité plus proche du centre de la carrure (6) que le rebord (5).

9. Pièce d'horlogerie (1) selon l'une quelconque des revendications précédentes, dans laquelle l'épaulement (11) est réalisé dans un matériau céramique.

10. Pièce d'horlogerie (1) selon l'une quelconque des revendications précédentes, comportant des moyens pour limiter le déplacement angulaire de la lunette (2) dans le sens horaire et dans le sens antihoraire.

11. Pièce d'horlogerie (1) selon l'une quelconque des revendications précédentes, dans laquelle l'organe d'actionnement (12) comporte une tige (15) couplée à une extrémité au capot (8) et solidaire à l'autre extrémité d'une butée (14), le débattement maximum du capot (8) vers l'extérieur de la carrure (6) étant limité par sa paroi extérieure latérale du côté de son axe de pivotement (9) qui vient en butée contre une surface latérale d'un dégagement prévu dans la carrure (6) dans lequel est monté le capot (8) lorsque le capot (8) adopte une position déployée.

12. Pièce d'horlogerie (1) selon la revendication 11, dans laquelle l'organe d'actionnement (12) comporte un tube fixe (16) entourant ladite tige (15) et permettant de limiter le déploiement maximum du capot (8) vers l'intérieur de la carrure (6) lorsque le capot (8) est actionné par l'utilisateur.

13. Pièce d'horlogerie (1) selon l'une quelconque des revendications précédentes, comportant plusieurs capots (8), et, dans laquelle la lunette (2) comporte plusieurs rebords (5) disposés à intervalle sur son périmètre.

14. Pièce d'horlogerie (1) selon l'une quelconque des revendications précédentes, comprenant deux capots (8) disposés respectivement à plus 28° et moins 28° par rapport à la position 3h sur la pièce d'horlogerie (1), dans laquelle un déplacement angulaire de la lunette (2) de l'ordre de 30° assure le déplacement entre les positions escamotée et déployée des capots (8).

## Patentansprüche

1. Uhr (1), umfassend einen Mittelteil (6), eine auf dem Mittelteil (6) rotatorisch angebrachte Lünette (2) und ein Betätigungsorgan (12), das eine Abdeckung (8) umfasst, die eine versenkte Position und eine ausgefahrene Position im Verhältnis zum Mittelteil (6) annehmen kann, wobei die Abdeckung (8) mit einer Druckfläche (10) versehen ist, die von einem Finger eines Benutzers betätigbar ist und einen Absatz (11) aufweist, der sich von der Druckfläche (10) unterscheidet, wobei der Absatz (11) zum Zusammenwirken mit der Lünette (2) bestimmt ist, wenn die Abdeckung (8) in versenkter Position ist, **dadurch gekennzeichnet, dass** die Abdeckung auf dem Mittelteil schwenkend angebracht ist und dass der Absatz (11) eine Führungsfläche bildet, die ein kreisbogenförmiges Profil aufweist, das zum Zusammenwirken mit der Lünette (2) bei der Rotation derselben eingerichtet ist, um aus ausgefahrenen Position in die versenkte Position zu wechseln.

2. Uhr (1) nach Anspruch 1, die dazu ausgelegt ist, damit in versenkter Position die Druckfläche (10) im Bereich einer äußeren seitlichen Oberfläche des Mittelteils (6) bündig ist.

3. Uhr (1) nach Anspruch 1 oder 2, die dazu ausgelegt ist, damit die Verlagerung zwischen der versenkten Position und der ausgefahrenen Position der Abdeckung (8) an die Winkelverlagerung der Lünette (2) gekoppelt ist, wobei die Lünette (2) mit einem kreisbogenförmigen Rand (5) versehen ist, der auf einem Abschnitt ihres Umfangs angeordnet und bestimmt ist, mit dem Absatz (11) zusammenzuwirken, wenn die Abdeckung (8) die versenkte Position einnimmt.

4. Uhr (1) nach Anspruch 3, wobei der Rand (5) einen Abschnitt einer äußeren seitlichen Oberfläche des Mittelteils (6) bis in Höhe der Hörner (7) des Mittelteils (6) bedeckt.

5. Uhr (1) nach einem der vorangehenden Ansprüche, die dazu ausgelegt ist, damit nach Betätigung des Organs (12) durch Druck auf die Druckfläche (10) die Abdeckung (8) eine Position einnimmt, die sich von der versenkten Position unterscheidet und in der sich die Abdeckung (8) im Inneren des Mittelteils (6) positioniert.

6. Uhr (1) nach Anspruch 1, wobei die Schwenkachse (9) der Abdeckung (8) eingerichtet ist, damit sich die Lünette (2) und die Abdeckung (8) bei der Verlagerung zwischen der versenkten Position und der ausgefahrenen Position winklig in derselben Richtung, ob in Uhrzeigerrichtung oder der Uhrzeigerrichtung entgegengesetzt, verlagern.

7. Uhr (1) nach einem der vorangehenden Ansprüche, die Mittel aufweist, um das Betätigungsorgan (12) zu verriegeln, wenn die Abdeckung (8) in versenkter Position ist.

8. Uhr (1) nach einem der vorangehenden Ansprüche, wobei der Absatz (11) eingerichtet ist, damit, wenn die Abdeckung (8) in ausgefahrener Position ist, sie im Verhältnis zur Lünette (2) schräg erscheint, mit einem Ende näher zum Zentrum des Mittelteils (6) als der Rand (5).

9. Uhr (1) nach einem der vorangehenden Ansprüche, wobei der Absatz (11) aus einem Keramikmaterial hergestellt ist.

10. Uhr (1) nach einem der vorangehenden Ansprüche, die Mittel aufweist, um die Winkelverlagerung der Lünette (2) in Uhrzeigerrichtung oder der Uhrzeigerrichtung entgegengesetzt zu begrenzen.

11. Uhr (1) nach einem der vorangehenden Ansprüche, wobei das Betätigungsorgan (12) eine Welle (15) aufweist, die an einem Ende mit der Abdeckung (8) gekoppelt und am anderen Ende mit einem Anschlag (14) fest verbunden ist, wobei der maximale Ausschlag der Abdeckung (8) nach außerhalb des Mittelteils (6) durch ihre seitliche Außenwand auf der Seite ihrer Drehachse (9) begrenzt ist, die auf einer seitlichen Oberfläche einer Ausnehmung in Anschlag kommt, die im Mittelteil (6) vorgesehen ist, in der die Abdeckung (8) angebracht ist, wenn die Abdeckung (8) eine ausgefahrene Position einnimmt.

12. Uhr (1) nach Anspruch 11, wobei das Betätigungsorgan (12) ein festes Rohr (16) aufweist, das die Welle (15) umgibt und gestattet, den maximalen Ausschlag der Abdeckung (8) nach innerhalb des Mittelteils (6) zu begrenzen, wenn die Abdeckung (8) von dem Benutzer betätigt wird.

13. Uhr (1) nach einem der vorangehenden Ansprüche, die mehrere Abdeckungen (8) aufweist und wobei die Lünette (2) mehrere Ränder (5) aufweist, die im Intervall auf ihrem Umfang angeordnet sind.

14. Uhr (1) nach einem der vorangehenden Ansprüche, die zwei Abdeckungen (8) aufweist, die jeweils bei plus 28° und minus 28° im Verhältnis zu der 3-Uhr-Position auf der Uhr (1) angeordnet sind, wobei eine Winkelverlagerung der Lünette (2) von zirka 30° die Verlagerung der Abdeckungen (8) zwischen der versenkten und ausgefahrenen Position sichert.

## Claims

1. Timepiece (1) comprising a case middle (6), a bezel (2), rotatably mounted on the case middle (6), and an actuation member (12) including a cover (8) capable of adopting a retracted position and a deployed position relative to the case middle (6), said cover (8) being provided with a bearing surface (10) actuatable by the user's finger and including a shoulder (11) distinct from the bearing surface (10), said shoulder (11) being intended to cooperate with the bezel (2) when the cover (8) is in the retracted position, **characterized in that** the cover is mounted so as to pivot on the case middle, and **in that** the shoulder (11) forms a guiding surface including an arc shaped profile arranged to cooperate with the bezel (2) during the rotation thereof to switch from the deployed position to the retracted position.

2. Timepiece (1) according to claim 1, configured such that, in the retracted position, the bearing surface (10) is flush with an outer lateral surface of the case middle (6).

3. Timepiece (1) according to claim 1 or 2, configured such that the displacement between the retracted position and the deployed position of the cover (8) is coupled to the angular displacement of the bezel (2), said bezel (2) being provided with an arc-shaped rim (5) disposed on a portion of the periphery thereof and intended to cooperate with the shoulder (11) when the cover (8) adopts the retracted position.

4. Timepiece (1) according to claim 3, wherein said rim (5) covers a portion of an outer lateral surface of the case middle (6) up to the height of the horns (7) of the case middle (6).

5. Timepiece (1) according to any of the preceding claims, configured such that, after actuating said member (12) by pressing on the bearing surface (10), the cover (8) adopts a position which is distinct from the retracted position and in which the cover (8) is positioned inside the case middle (6).

6. Timepiece (1) according to claim 1, wherein, the pivot arbor (9) of the cover (8) is arranged such that, during the displacement between the retracted position and the deployed position, the bezel (2) and the cover (8) move angularly in the same direction whether it is clockwise or anticlockwise.

7. Timepiece (1) according to any of the preceding claims, including means for locking the actuation member (12) when the cover (8) is in the retracted position.

8. Timepiece (1) according to any of the preceding claims, wherein the shoulder (11) is arranged such that, when the cover (8) is in the deployed position, it is skewed with respect to the bezel (2) with one end closer to the centre of the case middle (6) than the rim (5).

9. Timepiece (1) according to any of the preceding claims, wherein the shoulder (11) is made of a ceramic material.

10. Timepiece (1) according to any of the preceding claims, comprising means for limiting the angular displacement of the bezel (2) in the clockwise direction and in the anticlockwise direction.

11. Timepiece (1) according to any of the preceding claims, wherein the actuation member (12) includes a stem (15) coupled at one end to the cover (8) and integral with a stop (14) at the other end, the maximum travel of the cover (8) towards the outside of the case middle (6) being limited by its outer lateral wall on the side of its pivot arbor (9) which abuts against a lateral surface of a recess in the case middle (6) in which the cover (8) is mounted, as shown in Figure 8, when the cover (8) adopts a deployed position.

12. Timepiece (1) according to claim 11, wherein the actuation member (12) includes a fixed tube (16) surrounding said stem (15) and making it possible to limit the maximum travel of the cover (8) inside the case middle (6) when the cover (8) is actuated by the user.

13. Timepiece (1) according to any of the preceding claims, comprising several covers (8) and, wherein the bezel (2) comprises several rims (5) disposed at intervals on the bezel perimeter.

14. Timepiece (1) according to any of the preceding claims, comprising two covers (8) respectively disposed at plus 28° and minus 28° with respect to the 3 o'clock position on the timepiece (1), wherein an angular displacement of the bezel (2) on the order of 30° ensures the displacement of the covers (8) between the retracted and deployed positions.
